# EUROPÄISCHE PATENTSCHRIFT

(11) **EP 4 274 939 B1**
(45) Veröffentlichungstag und Bekanntmachung des Hinweises auf die Patenterteilung: **25.03.2026**
(21) Anmeldenummer: 22702985.7
(22) Anmeldetag: 02.02.2022
(51) Int. Cl.: E04F 13/08

(54) **WANDHALTER FÜR EINE VORGEHÄNGTE HINTERLÜFTETE FASSADE UND VORGEHÄNGTE HINTERLÜFTETE FASSADE**
WALL BRACKET FOR A VENTILATED CURTAIN WALL AND VENTILATED CURTAIN WALL
SUPPORTS MURAUX POUR UNE FAÇADE SUSPENDUE VENTILÉE ET UNE FAÇADE SUSPENDUE VENTILÉE

(30) Priorität: 03.02.2021 DE 102021102504
(43) Veröffentlichungstag der Anmeldung: 15.11.2023
(73) Patentinhaber: Wagner, Ulrich, 90475 Nürnberg (DE)
(72) Erfinder: Wagner, Ulrich, 90475 Nürnberg (DE)
(74) Vertreter: Meissner Bolte Nürnberg
(86) Internationale Anmeldenummer: PCT/EP2022/052431
(87) Internationale Veröffentlichungsnummer: WO 2022/167464

(56) Entgegenhaltungen:
- WO-A1-2016/165741
- GB-A- 2 503 970
- KR-A- 20040 018 083
- KR-B1- 101 841 075

## Beschreibung

Die Erfindung betrifft einen Wandhalter für eine vorgehängte hinterlüftete Fassade und eine vorgehängte hinterlüftete Fassade mit mehreren Wandhaltern.

Eine vorgehängte hinterlüftete Fassade ist im Bauwesen eine mehrschichtige Außenwandkonstruktion, die beispielsweise in DIN 18516-1:2010-06 näher spezifiziert ist.

Vorgehängte hinterlüftete Fassaden umfassen mehrere Wandhalter, die dazu vorgesehen sind, in einer tragenden Konstruktion, insbesondere in einer tragenden Wand eines Gebäudes, verankert zu werden. Die tragende Wand ist typischerweise eine Außenwand eines Gebäudes, an der mittels der Wandhalter flächig ausgebildete Verkleidungselemente der vorgehängten hinterlüfteten Fassade unmittelbar oder mittelbar, beispielsweise über zusätzliche Tragprofile oder anderweitig ausgebildete Tragmittel, wie etwa Winkel oder dergleichen, befestigbar sind.

Die typischerweise planparallel zur tragenden Konstruktion, insbesondere der tragenden Wand, angeordneten Verkleidungselemente bilden die nach außen sichtbare Außenfläche der Fassade und dienen zusätzlich als Schutz, insbesondere gegen Schlagregen. Die Wandhalter beabstanden die Verkleidungselemente von der tragenden Konstruktion in lateraler Richtung. Zwischen den Verkleidungselementen und der tragenden Konstruktion ist somit ein Zwischenraum gebildet, in dem zur thermischen Dämmung Dämmmaterial, beispielsweise Stein- oder Mineralwolle, eingebracht sein kann. Das Dämmmaterial ist typischerweise unmittelbar angrenzend zur tragenden Konstruktion, insbesondere tragenden Wand, angeordnet. Der zwischen den Verkleidungselementen und der tragenden Konstruktion gebildete Zwischenraum ist jedoch üblicherweise bei einer vorgehängten hinterlüfteten Fassade nicht vollständig mit Dämmmaterial gefüllt, vielmehr ist typischerweise unmittelbar hinter den Verkleidungselementen ein Spalt gebildet, der insbesondere dazu dient, eingedrungene Feuchtigkeit abzuführen.

Da die Bekleidungselemente über die Wandhalter an der tragenden Konstruktion befestigt sind, stellen die Wandhalter im Falle eines Brandes eine nicht unerhebliche Gefahrenquelle dar. Wandhalter für vorgehängte hinterlüftete Fassaden sollten für den Brandfall eine hinreichend große Widerstandsfähigkeit hinsichtlich eines durch Hitzeeinwirkung verursachten Strukturversagens aufweisen.

Die Wandhalter durchdringen in der Regel die thermische Dämmschicht der Fassade und stellen daher im Allgemeinen Wärmebrücken dar, die die wärmedämmenden Eigenschaften der Fassade bzw. deren Energiedurchlassgrad (auch: U-Wert) negativ beeinflussen.

Aus WO 2016/165741 A1 ist eine Konsole zur Befestigung von Fassadenelementen von insbesondere vorgehängten, hinterlüfteten Fassaden, mit einem Wandbefestigungsabschnitt, der zur Montage der Konsole an einer Gebäudewand ausgebildet ist, und mit einem Fassadenbefestigungsabschnitt, der zur Montage von Trag- oder Montageprofilen ausbildet ist, bekannt.

Weitere Wandhalter sind aus GB 2 503 970 A, KR 101 841 075 B1 und KR 2004 0018083 A bekannt.

Vor diesem Hintergrund liegt der vorliegenden Erfindung die Aufgabe zugrunde, einen verbesserten Wandhalter für eine vorgehängte hinterlüftete Fassade anzugeben, der insbesondere einfach herstellbar ist und/oder auf einfache Weise für die Montage bereitstellbar ist und/oder einfach handhabbar und montierbar ist und/oder zur Ausbildung einer vorgehängten hinterlüfteten Fassade mit guter Wärmedämmung und/oder verbessertem Brandschutz geeignet ist. Ferner soll eine vorgehängte hinterlüftete Fassade mit mehreren derartigen Wandhaltern angegeben werden.

Diese Aufgabe wird gelöst durch einen Wandhalter mit den Merkmalen des Anspruchs 1 und eine vorgehängte hinterlüftete Fassade mit den Merkmalen des Anspruchs 12. Vorteilhafte Ausgestaltungen und Weiterbildungen sind in den abhängigen Ansprüchen angegeben.

Der erfindungsgemäße Wandhalter (auch: Wandkonsole) für eine vorgehängte hinterlüftete Fassade umfasst
a) ein Trägerteil,
b) eine Befestigungseinrichtung zur Befestigung des Trägerteils an einer tragenden Konstruktion, insbesondere tragenden Wand,
c) ein Befestigungsschwert, welches zur zumindest mittelbaren Befestigung zumindest eines Verkleidungselements der vorgehängten hinterlüfteten Fassade ausgebildet ist, wobei das Befestigungsschwert nämlich ein flächig ausgebildetes Befestigungsschwert ist, dessen flächige Erstreckung beispielsweise vertikal, also in Richtung Schwerkraft, oder horizontal, also senkrecht zur Schwerkraftrichtung, oder auch schräg aus der Vertikalen geneigt, also in einem beliebigen Winkel zwischen 0 und 90° zur Vertikalen, ausgerichtet ist, und
d) ein Verbindungsteil, das einerseits am Befestigungsschwert ausgebildet oder angebracht ist und andererseits über eine Verbindung an das Trägerteil angebracht ist,
e) wobei diese Verbindung zwischen Verbindungsteil und Trägerteil in einem Vormontagezustand des Wandhalters, in dem das Trägerteil nicht mittels der Befestigungseinrichtung an der tragenden Konstruktion befestigt ist, verliersicher ausgebildet ist,
f) wobei die Verbindung zwischen Verbindungsteil und Trägerteil in einem Montagezustand des Wandhalters, in dem das Trägerteil mittels der Befestigungseinrichtung an der tragenden Konstruktion befestigt ist, durch die von der Befestigungseinrichtung ausgehende Andruckkraft zwischen Trägerteil und tragender Konstruktion tragfähig für die hinterlüftete Fassade ausgebildet ist,
g) wobei das Trägerteil eine Trägerplatte umfasst mit einer im Montagezustand der tragenden Konstruktion zugewandten ersten Seite und einer im Montagezustand der tragenden Konstruktion abgewandten zweiten Seite,
h) wobei das Verbindungsteil vollständig oder abschnittsweise flächig ausgebildet ist,
i) wobei zumindest ein Teil der flächigen Erstreckung des Verbindungsteils in einer zur Trägerplatte senkrechten oder schräg verlaufenden Ebene liegt, und
j) wobei die Verbindung zwischen Verbindungsteil und Trägerteil eine durchgehende Ausnehmung in der Trägerplatte umfasst, die vom Verbindungsteil ausgehend von der zweiten Seite zur ersten Seite der Trägerplatte durchdrungen wird, wobei ein Endabschnitt des Verbindungsteils an der ersten Seite der Trägerplatte einen Hintergriff über einen Rand der Ausnehmung ausbildet.

Unter Befestigungsschwert wird ein zumindest abschnittsweise flächig ausgebildetes Befestigungselement verstanden.

Bekannte Wandhalter sind vor der Montage an die tragende Konstruktion bereits in sich stabil und damit tragfähig durch eigene Schweiß- und/oder Niet- und/oder Schraubverbindungen hergestellt. Die Befestigungseinrichtung muss lediglich die tragfähige Verbindung zwischen tragender Konstruktion und Wandhalter herstellen. Ein zentraler Vorteil der Erfindung liegt darin, dass der Wandhalter vor der Montage zwar bereits derart ausgebildet ist, dass einzelne Komponenten nicht verloren gehen können, das heißt bis auf eine Befestigungsschraube ist der Wandhalter verliersicher ausgebildet bzw. die Komponenten des Wandhalters sind verliersicher miteinander verbunden. Den tragfähigen, insbesondere kraftschlüssigen Zusammenhalt aller Komponenten erzeugt allerdings erst die im Montagezustand von der Befestigungseinrichtung, beispielsweise einer festgezogenen Befestigungsschraube, ausgehende Andruckkraft zwischen Trägerteil und tragender Konstruktion. Die Befestigungseinrichtung übernimmt somit zwei Funktionen, das tragfähige, insbesondere kraftschlüssige stabilisieren des Wandhalters selbst und die tragfähige, insbesondere kraftschlüssige Anbringung des Wandhalters an die tragende Konstruktion. Diese beiden Funktionen lassen sich in einem Arbeitsschritt, durch Festziehen der Befestigungseinrichtung, beispielsweise durch Festziehen einer durch eine Befestigungsöffnung im Wandhalter gesteckte Befestigungsschraube, verwirklichen. Das hierbei erfolgende Andrücken des Wandhalters an die tragende Konstruktion bewirkt beide Funktionen gleichzeitig. Die Handhabung des Wandhalters ist somit besonders einfach, die bei bekannten Wandhaltern erforderlichen Schweiß- und/oder Niet- und/oder Schraubverbindungen können entfallen.

Der erfindungsgemäße Wandhalter lässt sich einfach herstellen. Insbesondere aufgrund der verliersicheren Ausbildung der Verbindung zwischen Verbindungsteil und Trägerteil im Vormontagezustand ist er auf einfache Weise für die Montage an der tragenden Konstruktion bereitstellbar und einfach handhabbar. Auch die Montage selbst ist dadurch auf einfache Weise möglich. Die Unterteilung des Wandhalters in Trägerteil, Befestigungsschwert, Verbindungsteil und Befestigungseinrichtung sorgt dafür, dass die vorgehängte hinterlüftete Fassade mit einer guten Wärmedämmung ausgebildet werden kann. Durch die tragfähige Ausbildung der Verbindung zwischen Verbindungsteil und Trägerteil im Montagezustand mittels Andruckkräften wird eine hinreichend große Widerstandsfähigkeit des montierten Wandhalters auch bei Hitzeeinwirkung erreicht und damit ein durch Hitze verursachtes Strukturversagens verhindert, so dass der erfindungsgemäße Wandhalter einen guten Brandschutz aufweist.

Die einfache Herstellbarkeit des Wandhalters ergibt sich auch daraus, dass beim erfindungsgemäßen Wandhalter durch die Befestigungseinrichtung nicht nur die Funktion der tragfähigen Anbringung des Wandhalters an der tragenden Funktion übernommen wird, sondern zusätzlich auch die bereits vorstehend erläuterte Funktion, den Wandhalter selbst tragfähig zu stabilisieren. Dadurch können Schweiß- und/oder Niet- und/oder Schraubverbindungen innerhalb des Wandhalters, beispielsweise zwischen einzelnen Komponenten des Wandhalters, entfallen.

Insbesondere der Wegfall von Schweißverbindungen zur Stabilisierung des Wandhalters hat ferner den Vorteil, dass verschiedene Komponenten bzw. Teile des Wandhalters aus unterschiedlichen Materialien, insbesondere unterschiedlichen Metallen, beispielsweise Aluminium und Edelstahl, bestehen können. Bei dem erfindungsgemäßen Wandhalter kann es sich somit auch um einen Hybridwandhalter handeln, bei dem verschiedene Komponenten bzw. Teile aus unterschiedlichen Materialien, beispielsweise aus Aluminium und Edelstahl, bestehen. Beispielsweise können eine erste Komponente bzw. ein erstes Teil aus Edelstahl und eine zweite Komponente bzw. ein zweites Teil aus Aluminium bestehen. Ein derartiger Aufbau wäre nicht möglich, wenn diese Komponenten bzw. Teile miteinander verschweißt werden müssten. Bei der beim erfindungsgemäßen Wandhalter möglichen Stabilisierung durch die Befestigungseinrichtung ist ein derartiger Aufbau problemlos zu verwirklichen. Beispielsweise ist es möglich, dass das Trägerteil des Wandhalters aus Edelstahl und das Befestigungsschwert, gegebenenfalls auch mit dem Verbindungsteil, aus Aluminium besteht. Auch eine umgekehrte Ausbildung ist möglich.

Der erfindungsgemäße Wandhalter kann somit völlig ohne Schweißen gebildet sein, insbesondere weißt er keine Schweißnähte auf.

Unter der verliersicheren Verbindung zwischen Verbindungsteil und Trägerteil im Vormontagezustand wird eine formschlüssige Verbindung verstanden, bei der sich Verbindungsteil und Trägerteil des Wandhalters im Vormontagezustand nicht voneinander lösen lassen, jedoch gegebenenfalls noch gegeneinander beweglich sein können. Beispielsweise kann das Verbindungsteil durch eine Ausnehmung im Trägerteil gesteckt und anschließend derart fixiert sein, dass aufgrund des Formschlusses zwischen Verbindungsteil und Trägerteil ein erneutes Herausziehen des Verbindungsteils aus der Ausnehmung nicht mehr möglich ist. Beispielsweise kann ein bereits vor dem Durchstecken vorgesehener Vorsprung am Verbindungsteil dies aufgrund der Fixierung des Verbindungsteils in einer vorgegebenen Position nach dem Durchstecken durch die Ausnehmung verhindern. Auch kann dies beispielsweise durch ein Umbiegen des hindurchgesteckten Endes des Verbindungsteils erreicht werden.

Die tragfähige Verbindung zwischen Verbindungsteil und Trägerteil im Montagezustand kann eine kraftschlüssige Verbindung sein. Beispielsweise kann dies dadurch erreicht werden, dass ein Festziehen der Befestigungseinrichtung beim Befestigen des Trägerteils an der tragenden Konstruktion die zunächst formschlüssige Verbindung in eine kraftschlüssige Verbindung überführt, beispielsweise indem ein durch eine Ausnehmung im Trägerteil gestecktes Ende des Verbindungsteils zwischen Trägerteil und tragender Konstruktion eingeklemmt wird.

Die erfindungsgemäß vorgesehene Trägerplatte kann parallel zur tragenden Konstruktion ausgerichtet sein. Typischerweise ist die tragende Konstruktion vertikal, also parallel zur Schwerkraft, ausgerichtet. In diesem Fall ist vorzugsweise auch die Trägerplatte parallel zur tragenden Konstruktion und damit ebenfalls vertikal ausgerichtet.

Das Befestigungsschwert kann zumindest abschnittsweise flächig ausgebildet sein, wobei die flächige Erstreckung des Befestigungsschwerts in einer zur Trägerplatte senkrechten Ebene liegt, beispielsweise vertikal, also parallel zur Schwerkraft, oder auch horizontal oder auch schräg zur Vertikalen ausgerichtet.

Konkret kann beispielsweise im Montagezustand des Wandhalters das Trägerteil des Wandhalters an einer vertikalen tragenden Konstruktion befestigt und die Trägerplatte ebenfalls vertikal ausgerichtet sein. In diesem Fall kann die zur Trägerplatte senkrechte Ebene, in der die flächige Erstreckung des Befestigungsschwerts liegt, eine horizontale Ebene oder eine vertikale Ebene sein.

Der erfindungsgemäß vorgesehene Hintergriff kann beispielsweise ein seitlicher Vorsprung über den schmalen Rand des flächigen Verbindungsteils hinaus sein, und/oder eine Umbiegung, beispielsweise um 90°, eines Endabschnitts des flächigen Verbindungsteils an dem Ende, das durch die Ausnehmung gesteckt ist. Ausnehmung und Hintergriff bilden somit die verliersichere Verbindung.

Gemäß einer Ausgestaltung bildet der Hintergriff im Vormontagezustand des Wandhalters eine formschlüssige Verbindung zwischen Verbindungsteil und Trägerteil aus.

Gemäß einer Ausgestaltung ist der Hintergriff im Montagezustand des Wandhalters durch die von der Befestigungseinrichtung ausgehende Andruckkraft kraftschlüssig zwischen Trägerplatte und tragender Konstruktion eingeklemmt und bildet eine tragfähige und/oder kraftschlüssige Verbindung zwischen Verbindungsteil und Trägerteil aus.

Gemäß einer Ausführungsvariante kann das Verbindungsteil einstückig mit dem Befestigungsschwert ausgebildet sein. Es kann sich allerdings auch um mehrere getrennte Bauteile handeln, die mechanisch und/oder stoffschlüssig miteinander verbunden sind. In einer Ausgestaltung können Verbindungsteil und Befestigungsschwert sich gemeinsam flächig erstrecken.

Gemäß einer Ausführungsvariante sind Trägerteil und Befestigungsschwert zusätzlich zum Verbindungsteil über eine weitere Verbindung miteinander verbunden. Insbesondere kann hierbei vorgesehen sein, dass die weitere Verbindung Trägerteil und Befestigungsschwert einstückig oder mehrteilig direkt oder mittelbar über ein oder mehrere weitere Verbindungsteile miteinander verbindet.

Der Wandhalter kann vollständig aus Metall gefertigt sein, insbesondere vollständig aus Aluminium. Derartige Ausbildungen aus Metall sind auch mit Hinblick auf den Brandschutz zu bevorzugen, da Wandhalter, die vollständig aus Metall bestehen, typischerweise eine höhere Beständigkeit im Brandfall aufweisen, als Wandhalter, die zumindest abschnittsweise aus Kunststoff bestehen. Damit kann die Gefahr vor einem vollständigen Strukturversagen der Wandhalter im Falle eines Brandes und die damit verbundene Gefahr von sich lösenden und herabfallenden Bekleidungselementen der Fassade reduziert werden.

Es ist allerdings, wie bereits erläutert, nicht zwingend, dass alle Komponenten bzw. Teile des Wandhalters aus einem bestimmten Metall bestehen. Eine Ausbildung des Wandhalters als Hybridwandhalter ist möglich, das heißt eine Ausbildung, bei der verschiedenen Komponenten bzw. Teile aus unterschiedlichen Metallen bestehen, beispielsweise bestehen ein oder mehrere erste Teile bzw. Komponenten aus Edelstahl und ein oder mehrere zweite Teile oder Komponenten aus Aluminium. Beispielsweise kann das Trägerteil aus Edelstahl bestehen und das Befestigungsschwert, gegebenenfalls auch das Verbindungsteil, aus Aluminium, und umgekehrt.

Bei der Befestigungseinrichtung kann es sich um eine durchgehende Ausnehmung bzw. ein Loch im Trägerteil handeln, durch die ein Befestigungsmittel, beispielsweise eine Schraube, gesteckt und in der tragenden Konstruktion verankert wird. Gehalten wird das Trägerteil beispielsweise durch den Schraubenkopf, der nicht durch die Ausnehmung bzw. das Loch passt. Bei dieser Befestigungsschraube kann es sich beispielsweise um eine Rahmendübelschraube handeln.

Das Trägerteil und/oder das Befestigungsschwert und/oder das Verbindungsteil können jeweils auf besonders einfacher Art und Weise durch Schneiden und/oder Stanzen und/oder Umformen von flächigem Halbzeug bzw. Blechen hergestellt sein. Auch die Ausnehmung bzw. das Loch der Befestigungseinrichtung kann auf diese Art hergestellt sein. Es ist auch möglich, dass jeweils zwei oder mehrere der vorgenannten Teile des Wandhalters einstückig ausgebildet und auch einstückig hergestellt sind. Auch der gesamte Wandhalter bis auf ein gegebenenfalls zur Befestigungseinrichtung gehörendes Befestigungsmittel, beispielsweise eine Schraube, kann einstückig ausgebildet und hergestellt sein. Dadurch lässt sich die Herstellung des Wandhalters vereinfachen und/oder es lassen sich dadurch die Herstellungskosten des Wandhalters reduzieren. Unter einstückig werden insbesondere Bauteile verstanden, die aus dem gleichen Material bestehen und beispielsweise aus Halbzeug oder einem Blech mittels Schneiden und/oder Stanzen und/oder Umformen hergestellt werden.

Es ist auch möglich, dass Trägerteil und/oder das Befestigungsschwert und/oder das Verbindungsteil nicht einstückig ausgebildet und hergestellt sind. Gegebenenfalls kann die Verbindung zwischen den Teilen durch eine mechanische Verbindung, beispielsweise eine durch Nieten oder Schrauben hergestellte Verbindung, und/oder eine Steckverbindung und/oder eine stoffschlüssig, insbesondere mittels Schweißen oder Laserschweißen hergestellte Verbindung hergestellt sein.

Vorzugsweise hat der erfindungsgemäße Wandhalter eine Form, die sich zumindest in einer Dimension ausgehend von dem Trägerteil in Richtung Befestigungsschwert verjüngt. Dies hat Vorteile bei der Montage der vorgehängten hinterlüfteten Fassade an einem Gebäude, da typischerweise zunächst die Wandhalter an der tragenden Konstruktion bzw. Wand befestigt werden, um anschließend Dämmmaterialien insbesondere derart direkt an der tragenden Konstruktion bzw. Wand anzubringen, dass zumindest das Befestigungsschwert aus dem Dämmmaterial hervorsteht. Das insbesondere in Form von Matten vorliegende Dämmmaterial kann aufgrund der sich in Richtung der tragenden Konstruktion bzw. Wand aufweitenden Struktur der Wandhalter von diesen zumindest temporär gehalten werden, was die Montage vereinfacht. Zudem ist davon auszugehen, dass die Fähigkeit der Wandhalter, Dämmmaterial insbesondere bezüglich eines vertikalen Verrutschens zumindest temporär zu sichern, selbst bei einem Strukturversagen der Wandhalter bei einem Brand nicht vollständig verloren geht. Mit anderen Worten kann durch die Wandhalter vermieden werden, dass sich Dämmmaterial, insbesondere für die Branddämmung, bei einem Brand frühzeitig oder vollständig von der tragenden Struktur löst.

In Ausgestaltungen weist der Wandhalter in Querschnittsebenen parallel zum Trägerteil bzw. zur Trägerplatte bzw. zur tragenden Konstruktion und/oder in vertikalen Querschnittsebenen einen im Wesentlichen T-förmigen Querschnitt auf. Dämmmaterial, das beispielsweise in Form von Matten aus Mineral- oder Steinwolle vorliegt, kann somit besonders einfach im Bereich von vorhandenen Wandhaltern kreuz- oder T-förmig geschlitzt und anschießend über den am Verankerungsgrund bereits befestigten Wandhalter positioniert werden. Durch die Struktur des Wandhalters können derartige Dämmstoffmatten zudem zumindest temporär an der tragenden Konstruktion bzw. Wand gehalten werden, was deren endgültige Befestigung, beispielsweise mittels Schrauben, Ankern oder anderweitig ausgebildeten Befestigungselementen, bei der Montage der vorgehängten hinterlüfteten Fassade vereinfacht.

Der Wandhalter ist insbesondere strukturell so ausgebildet, dass dieser in der beschriebenen Weise eingesetzt werden kann.

Begriffe wie "horizontal" und "vertikal" sind im Rahmen dieser Beschreibung in an sich gängiger Weise mit Bezug auf das Schwerefeld der Erde, insbesondere beim bestimmungsgemäßen Gebrauch des hier beschriebenen Wandhalters, zu interpretieren.

Die Erfindung betrifft ferner eine vorgehängte hinterlüftete Fassade mit einer Mehrzahl von an einer tragenden Konstruktion, insbesondere tragenden Wand, befestigten erfindungsgemäßen Wandhaltern, wobei Verkleidungselemente der vorgehängten hinterlüfteten Fassade zumindest mittelbar an den Befestigungsschwertern der Wandhalter befestigt sind.

Dämmmaterial kann beispielsweise zwischen der tragenden Konstruktion bzw. Wand und den Verkleidungselementen, die die Außenfläche der Fassade bilden, eingebracht sein. Zumindest die Befestigungsschwerter stehen typischerweise aus dem Dämmmaterial hervor, so dass zwischen der von dem eingebrachten Dammmaterial gebildeten Dämmschicht und der Innenseite der Verkleidungselemente ein Spalt gebildet ist. Die Befestigung der Verkleidungselemente an den Befestigungsschwertern erfolgt typischerweise über übliche Befestigungselemente wie etwa Schrauben oder Winkel oder komplexere Tragprofilsysteme, die im Bereich des Bauwesens handelsüblich erhältlich sind.

Der erfindungsgemäße Wandhalter wird nachstehend auch hinsichtlich weiterer Merkmale und Vorteile anhand der Beschreibung von Ausführungsbeispielen und unter Bezugnahme auf die beiliegende, schematische Zeichnung näher erläutert. Dabei zeigen
- FIG 1 bis 7: in verschiedenen Ansichten ein erstes Ausführungsbeispiel eines erfindungsgemäßen Wandhalters (FIG 1: perspektivisch; FIG 2: Ansicht in FIG 1 von links vorne; FIG 3: Ansicht in FIG 1 von rechts hinten; FIG 4: Ansicht in FIG 1 von rechts vorne; FIG 5: Ansicht in FIG 1 von links hinten; FIG 6: Ansicht in FIG 1 von unten; FIG 7: Ansicht in FIG 1 von oben);
- FIG 8 bis 12: in verschiedenen Ansichten ein zweites Ausführungsbeispiel eines erfindungsgemäßen Wandhalters (FIG 8: perspektivisch; FIG 9: Ansicht in FIG 8 von links hinten; FIG 10: Ansicht in FIG 8 von rechts vorne; FIG 11: Ansicht in FIG 8 von links vorne; FIG 12: Ansicht in FIG 8 von oben);
- FIG 13 bis 17: in verschiedenen Ansichten ein drittes Ausführungsbeispiel eines erfindungsgemäßen Wandhalters (FIG 13: perspektivisch; FIG 14: Ansicht in FIG 13 von rechts hinten; FIG 15: Ansicht in FIG 13 von links vorne; FIG 16: Ansicht in FIG 13 von rechts vorne; FIG 17: Ansicht in FIG 13 von oben);
- FIG 18 bis 22: in verschiedenen Ansichten ein viertes Ausführungsbeispiel eines erfindungsgemäßen Wandhalters (FIG 18: perspektivisch; FIG 19: Ansicht in FIG 18 von rechts hinten; FIG 20: Ansicht in FIG 18 von links vorne; FIG 21: Ansicht in FIG 18 von rechts vorne; FIG 22: Ansicht in FIG 18 von oben); und
- FIG 23 bis 27: in verschiedenen Ansichten ein fünftes Ausführungsbeispiel eines erfindungsgemäßen Wandhalters (FIG 23: perspektivisch; FIG 24: Ansicht in FIG 23 von links vorne; FIG 25: Ansicht in FIG 23 von rechts hinten; FIG 26: Ansicht in FIG 23 von rechts vorne (oben); FIG 27: Ansicht in FIG 23 von unten).

Einander entsprechende Teile sind in allen Figuren mit den gleichen Bezugszeichen versehen.

Allen fünf Ausführungsbeispielen des erfindungsgemäßen Wandhalters 1 weisen ein Trägerteil 2, eine Befestigungseinrichtung 3 zur Befestigung des Trägerteils 2 an einer tragenden Konstruktion, insbesondere tragenden Wand, und ein Befestigungsschwert 4 auf. Das Trägerteil 2 umfasst jeweils eine Trägerplatte 7 mit einer ersten Seite 7a, die in einem Montagezustand des Wandhalters 1 der tragenden Konstruktion (nicht dargestellt) zugewandt ist, und einer zweiten Seite 7b, die im Montagezustand der tragenden Konstruktion abgewandt ist. Im ersten, zweiten und dritten Ausführungsbeispiel weist die Trägerplatte 7 seitliche Auskragungen 8 auf, die im Montagezustand in Richtung tragender Konstruktion abstehen und gegen die tragende Konstruktion gepresst werden (siehe FIG 1, FIG 8. FIG 13).

Bei der Befestigungseinrichtung 3 handelt es sich jeweils um eine Befestigungsöffnung 13, die durch die Trägerplatte 7 und gegebenenfalls weiteren Komponenten hindurchgeht. Weiter umfasst die Befestigungseinrichtung 3 jeweils mindestens eine Befestigungsschraube (nicht dargestellt) zur Verankerung des Wandhalters 1 in der tragenden Konstruktion, die durch die Befestigungsöffnung 13 hindurchsteckbar ist. Im Montagezustand des Wandhalters 1 ist diese Befestigungsschraube durch die Befestigungsöffnung 13 hindurchgesteckt und der Schraubenkopf liegt, gegebenenfalls über eine oder mehrere Beilagscheiben oder ähnliche Komponenten, an der zweiten Seite 7b der Trägerplatte 7 an und presst die Trägerplatte 7 direkt oder mittelbar, beispielsweise über die Auskragungen 8, gegen die tragende Konstruktion.

Das Befestigungsschwert ist bei allen Ausführungsbeispielen flächig ausgebildet (bis auf seitliche Auskragungen im ersten und zweiten Ausführungsbeispiel, siehe FIG 1 und FIG 8, die im Sinne dieser Erfindung für die Bezeichnung "flächig" unschädlich sind). In allen fünf Ausführungsbeispielen liegt die flächige Erstreckung des Befestigungsschwerts 4 in einer zur Trägerplatte 7 senkrechten Ebene, wobei die vorgesehene Orientierung dieser Ebene im ersten und zweiten Ausführungsbeispiel (siehe FIG 1 und FIG 8) im vorgesehenen Montagezustand waagrecht und im dritten, vierten und fünften Ausführungsbeispiel (siehe FIG 13, FIG 18, FIG 23) im vorgesehenen Montagezustand vertikal ist. Das Befestigungsschwert weist jeweils Löcher zur unmittelbaren oder mittelbaren Befestigung einer oder mehrerer Verkleidungselemente der vorgehängten hinterlüfteten Fassade.

Weiter weisen alle fünf Ausführungsbeispiele ein Verbindungsteil 5 auf, das einerseits am Befestigungsschwert 4 ausgebildet (siehe FIG 1, FIG 13, FIG 18, FIG 23) oder angebracht (siehe FIG 8) ist und andererseits über eine Verbindung 6 an das Trägerteil 2 angebracht ist.

Im ersten Ausführungsbeispiel (FIG 1 bis FIG 7) umfasst die Verbindung 6 zwei Ausnehmungen 9 in der Trägerplatte 7. Ein Ende des Verbindungsteils 5 ist ausgehend von der zweiten Seite 7b der Trägerplatte 7 durch eine erste dieser Ausnehmungen 9 zur ersten Seite 7a der Trägerplatte 7 geführt und anschließend derart umgebogen, dass das Verbindungsteils 5 nunmehr parallel zur Trägerplatte 7 an deren erster Seite 7a entlang verläuft und in diesem Bereich eine Verstärkung 8 für die durch die Trägerplatte 7 und das Verbindungsteil 5 selbst hindurchgehende Befestigungsöffnung 13 bildet. Dieser umgebogene Endabschnitt des Verbindungsteils 5 bildet einen Hintergriff 10 über einen Rand der ersten der beiden Ausnehmung 9. Anschließend, direkt an dessen Ende, ist das Verbindungsteil 5 erneut umgebogen und in die zweite der Ausnehmungen 9 eingesteckt. Insgesamt bildet dieser Hintergriff 10 eine formschlüssige Verbindung zwischen Verbindungsteil 5 und Trägerplatte 7, die somit verliersicher aneinander fixiert sind. Im Montagezustand ist der Hintergriff 10, insbesondere der parallel zur Seite 7a der Trägerplatte 7 verlaufende Abschnitt des Verbindungsteils 5 zwischen Trägerplatte 7 und tragender Konstruktion aufgrund der von der Befestigungseinrichtung 3, konkret von der Befestigungsschraube und der Befestigungsöffnung 13 ausgehenden Andrucckraft, eingeklemmt und damit kraftschlüssig verbunden, so dass die Verbindung stabilisiert und damit tragfähig für die hinterlüftete Fassade ausgebildet ist.

Im zweiten Ausführungsbeispiel (FIG 8 bis FIG 12) und im dritten Ausführungsbeispiel (FIG 13 bis 17) umfasst die Verbindung 6 eine Ausnehmungen 9 in der Trägerplatte 7. Ein Ende des Verbindungsteils 5 ist ausgehend von der zweiten Seite 7b der Trägerplatte 7 durch dieser Ausnehmungen 9 zur ersten Seite 7a der Trägerplatte 7 und eine hier angeordnete Verstärkung 14, eine Platte mit einer durchgehenden Ausnehmung, geführt und anschließend derart umgebogen, dass das Verbindungsteils 5 nunmehr parallel zur Trägerplatte 7 an deren erster Seite 7a (beabstandet durch die Verstärkung 14) entlang verläuft. Dieser umgebogene Endabschnitt des Verbindungsteils 5 bildet einen Hintergriff 10 über einen Rand der Ausnehmung 9 (beabstandet durch die Verstärkung 14) und damit eine formschlüssige Verbindung zwischen Verbindungsteil 5 und Trägerplatte 7, die somit verliersicher aneinander fixiert sind. Im Montagezustand ist der parallel zur Seite 7a der Trägerplatte 7 verlaufende Abschnitt des Verbindungsteils 5 zwischen Trägerplatte 7 und tragender Konstruktion aufgrund der von der Befestigungseinrichtung 3, konkret von der Befestigungsschraube und der Befestigungsöffnung 13 ausgehenden Andrucckraft, eingeklemmt und damit kraftschlüssig verbunden, so dass die Verbindung stabilisiert und damit tragfähig für die hinterlüftete Fassade ausgebildet ist.

Im vierten Ausführungsbeispiel (FIG 18 bis FIG 22) und im fünften Ausführungsbeispiel (FIG 23 bis 27) umfasst die Verbindung 6 eine Ausnehmungen 9 in der Trägerplatte 7. Ein Ende des Verbindungsteils 5 ist ausgehend von der zweiten Seite 7b der Trägerplatte 7 durch dieser Ausnehmungen 9 zur ersten Seite 7a der Trägerplatte 7 geführt. An der erster Seite 7a der Trägerplatte 7 bildet das Verbindungsteil 5 einen Vorsprung aus, der einen Hintergriff 10 über einen Rand der Ausnehmung 9 ausbildet. Durch entsprechende Schrägstellung lässt sich das mit dem Vorsprung versehene Ende des Verbindungsteils 5 durch die Ausnehmung 9 stecken und anschließend in die vorgesehene Endposition bringen, in der das Verbindungsteil anderweitig fixiert wird. Dadurch bildet der Hintergriff 10 eine formschlüssige Verbindung zwischen Verbindungsteil 5 und Trägerplatte 7, die somit verliersicher aneinander fixiert sind. Im Montagezustand ist der Vorsprung und damit der Hintergriff 10 zwischen Trägerplatte 7 und tragender Konstruktion aufgrund der von der Befestigungseinrichtung 3, konkret von der Befestigungsschraube und der Befestigungsöffnung 13 ausgehenden Andruckkraft, eingeklemmt und damit kraftschlüssig verbunden, so dass die Verbindung stabilisiert und damit tragfähig für die hinterlüftete Fassade ausgebildet ist.

In allen fünf Ausführungsbeispielen ist die Verbindung 6 zwischen Verbindungsteil 5 und Trägerteil 2 in einem Vormontagezustand des Wandhalters 1, in dem das Trägerteil 2 nicht mittels der Befestigungseinrichtung 3 an der tragenden Konstruktion befestigt ist, somit verliersicher ausgebildet. Konkret ist die verliersichere Verbindung 6 zwischen Verbindungsteil 5 und Trägerteil 2 im Vormontagezustand jeweils eine formschlüssige Verbindung.

Weiter ist in allen fünf Ausführungsbeispielen die Verbindung 6 zwischen Verbindungsteil 5 und Trägerteil 2 in einem Montagezustand des Wandhalters 1, in dem das Trägerteil 2 mittels der Befestigungseinrichtung 3 an der tragenden Konstruktion befestigt ist, durch die von der Befestigungseinrichtung 3 ausgehende Andruckkraft zwischen Trägerteil 2 und tragender Konstruktion tragfähig für die hinterlüftete Fassade ausgebildet. Konkret ist die tragfähige Verbindung 6 zwischen Verbindungsteil 5 und Trägerteil 2 jeweils im Montagezustand eine kraftschlüssige Verbindung.

In allen fünf Ausführungsbeispielen ist das Verbindungsteil 5 flächig ausgebildet (bis auf seitliche Auskragungen bzw. Schrägstellungen im ersten Ausführungsbeispiel, siehe FIG 1, die im Sinne dieser Erfindung für die Bezeichnung "flächig" unschädlich sind). Im ersten Ausführungsbeispiel verläuft ein Teil der flächigen Erstreckung des Verbindungsteils 5 in einer zur Trägerplatte 7 schrägen Ebene, im zweiten, dritten, vierten und fünften Ausführungsbeispiel verläuft die flächige Erstreckung des Verbindungsteils 5 in einer zur Trägerplatte 7 senkrechten Ebene.

Im ersten, dritten, vierten und fünften Ausführungsbeispiel ist das Verbindungsteil 5 einstückig mit dem Befestigungsschwert 4 ausgebildet. Im zweiten Ausführungsbeispiel hingegen ist das Verbindungsteil ein eigenes Bauteil, das an seinem der Verbindung 6 zum Trägerteil 2 gegenüberliegenden Ende mit dem Befestigungsschwert 4 verbunden ist. Im dritten, vierten und fünften Ausführungsbeispiel erstrecken sich Verbindungsteil 5 und Befestigungsschwert 4 gemeinsam in einer Fläche bzw. Ebene.

In allen fünf Ausführungsbeispielen sind Trägerteil 2 und Befestigungsschwert 4 zusätzlich zum Verbindungsteil 5 über eine weitere Verbindung 11 miteinander verbunden, wobei hierfür jeweils ein oder mehrere weitere Verbindungsteile 12 vorgesehen sind.

Im ersten Ausführungsbeispiel (FIG 1) sind die zwei weiteren Verbindungsteile 12 einstückig sowohl mit dem Befestigungsschwert 4 als auch mit dem Trägerteil 2 ausgebildet. Auch das Verbindungsteil 5 ist einstückig hiermit verbunden, so dass der gesamte Wandhalter bis auf die nicht dargestellte Befestigungsschraube einstückig ausgebildet ist.

Im zweiten Ausführungsbeispiel (FIG 8) sind die zwei weiteren Verbindungsteile 12 einstückig sowohl mit dem Befestigungsschwert 4 als auch mit dem Trägerteil 2 ausgebildet, lediglich das Verbindungsteil 5 und die Verstärkung 14 sowie die nicht dargestellte Befestigungsschraube bilden eigenständige Bauteile.

Im dritten Ausführungsbeispiel (FIG 13) ist das eine weitere Verbindungsteil 12 einstückig mit dem Trägerteil 2 ausgebildet. Das einstückig mit dem Verbindungsteil 5 ausgebildete Befestigungsschwert 4 bildet ein eigenständiges Bauteil, ferner die nicht dargestellte Befestigungsschraube. Die Verbindung zwischen dem weiteren Verbindungsteil 12 und dem Befestigungsschwert 4 erfolgt über eine Ausnehmung im Befestigungsschwert 4, durch die das weitere Verbindungsteil gesteckt ist, und eine Umbiegung des weiteren Verbindungsteils 12 um den Rand des Befestigungsschwerts 4, wobei eine oder beide dieser Verbindungsstellen auch zusätzlich durch Schweißen gesichert sein können, was allerdings nicht zwingend erforderlich ist.

Im vierten Ausführungsbeispiel (FIG 18) ist das eine weitere Verbindungsteil 12 ein gesondertes Bauteil, dass durch Steckverbindungen sowohl mit dem Befestigungsschwert 4 als auch mit dem Trägerteil 2 verbunden ist, wobei diese Verbindungsstellen auch zusätzlich durch Schweißen gesichert sein können, was allerdings nicht zwingend erforderlich ist. Die nicht dargestellte Befestigungsschraube bildet auch hier ein eigenständiges Bauteil.

Im fünften Ausführungsbeispiel (FIG 23) ist das weitere Verbindungsteil 12 einstückig mit dem Trägerteil 2 ausgebildet. Das einstückig mit dem Verbindungs-teil 5 ausgebildete Befestigungsschwert 4 bildet ein eigenständiges Bauteil, ferner die nicht dargestellte Befestigungsschraube. Die Verbindung zwischen dem weiteren Verbindungsteil 12 und dem Befestigungsschwert 4 erfolgt über Steckverbindung mittels Ausnehmungen sowohl im Befestigungsschwert 4 als auch im weiteren Verbindungsteil 12.

In allen Ausführungsbeispielen sind die Wandhalter 1 vollständig aus Metall gefertigt ist. Hierbei kann es sich beispielsweise um Aluminium handeln. Die einstückigen Bauteile können beispielsweise aus einem Blech mittels Schneiden und/oder Stanzen und/oder Umformen hergestellt sein. Im ersten Ausführungsbeispiel (FIG 1) ist der gesamte Wandhalter bis auf die nicht dargestellte Befestigungsschraube aus einem Blech entsprechend hergestellt.

Alle vorstehend beschriebenen Wandhalters 1 werden mit Hilfe von einer oder mehreren Befestigungsschrauben an der tragenden Konstruktion bzw. Wand befestigt, wobei zwischen dem Wandhalter 1 und der tragenden Konstruktion bzw. Wand ein flächiges Isolierelement zur thermischen Isolation angeordnet werden kann. Ein insbesondere in Matten vorliegendes Dämmmaterial kann besonderes einfach in den Bereichen der bereits an der Wand befestigten Wandhalter 1 fixiert werden, indem die Matten entsprechend der Querschnittsform der Wandhalter 1 geschlitzt und anschließend über die Wandhalter 1 geschoben werden. Die Befestigungsschwerter 4 der Wand halter 1 stehen endseitig aus dem Dämmmaterial hervor, so dass zwischen dem Dämmmaterial und den Verkleidungselementen, die anschließend an den Befestigungsschwertern 4 beispielsweise mittels Schrauben, Winkeln oder andere Befestigungsmitteln befestigt werden, ein Spalt gebildet ist.

### Bezugszeichenliste

- 1: Wandhalter
- 2: Trägerteil
- 3: Befestigungseinrichtung
- 4: Befestigungsschwert
- 5: Verbindungsteil
- 6: Verbindung
- 7: Trägerplatte
- 7a: erste Seite der Trägerplatte 7
- 7b: zweite Seite der Trägerplatte 7
- 8: Auskragung
- 9: Ausnehmung
- 10: Hintergriff
- 11: Weitere Verbindung
- 12: Weiteres Verbindungsteil
- 13: Befestigungsöffnung
- 14: Verstärkung

## Patentansprüche

1. Wandhalter (1) für eine vorgehängte hinterlüftete Fassade, umfassend
a) ein Trägerteil (2),
b) eine Befestigungseinrichtung (3) zur Befestigung des Trägerteils (2) an einer tragenden Konstruktion, insbesondere tragenden Wand,
c) ein Befestigungsschwert (4), nämlich ein zumindest abschnittsweise flächig ausgebildetes Befestigungselement, welches zur zumindest mittelbaren Befestigung zumindest eines Verkleidungselements der vorgehängten hinterlüfteten Fassade ausgebildet ist, und
d) ein Verbindungsteil (5), das einerseits am Befestigungsschwert (4) ausgebildet oder angebracht ist und andererseits über eine Verbindung (6) an das Trägerteil (2) angebracht ist,
e) wobei diese Verbindung (6) zwischen Verbindungsteil (5) und Trägerteil (2) in einem Vormontagezustand des Wandhalters (1), in dem das Trägerteil (2) nicht mittels der Befestigungseinrichtung (3) an der tragenden Konstruktion befestigt ist, verliersicher ausgebildet ist,
f) wobei die Verbindung (6) zwischen Verbindungsteil (5) und Trägerteil (2) in einem Montagezustand des Wandhalters (1), in dem das Trägerteil (2) mittels der Befestigungseinrichtung (3) an der tragenden Konstruktion befestigt ist, durch die von der Befestigungseinrichtung (3) ausgehende Andruckkraft zwischen Trägerteil (2) und tragender Konstruktion tragfähig für die hinterlüftete Fassade ausgebildet ist,
g) wobei das Trägerteil (2) eine Trägerplatte (7) umfasst mit einer im Montagezustand der tragenden Konstruktion zugewandten ersten Seite (7a) und einer im Montagezustand der tragenden Konstruktion abgewandten zweiten Seite (7b),
h) wobei das Verbindungsteil (5) zumindest abschnittsweise flächig ausgebildet ist, und
i) wobei zumindest ein Teil der flächigen Erstreckung des Verbindungsteils (5) in einer zur Trägerplatte (7) senkrechten oder schräg verlaufenden Ebene liegt,
**dadurch gekennzeichnet, dass**
j) die Verbindung (6) zwischen Verbindungsteil (5) und Trägerteil (2) eine durchgehende Ausnehmung (9) in der Trägerplatte (7) umfasst, die vom Verbindungsteil (5) ausgehend von der zweiten Seite (7b) zur ersten Seite (7a) der Trägerplatte (7) durchdrungen wird, wobei ein Endabschnitt des Verbindungsteils (5) an der ersten Seite (7a) der Trägerplatte (7) einen Hintergriff (10) über einen Rand der Ausnehmung (9) ausbildet.

2. Wandhalter (1) nach Anspruch 1,
wobei die verliersichere Verbindung (6) zwischen Verbindungsteil (5) und Trägerteil (2) im Vormontagezustand eine formschlüssige Verbindung ist und/oder
wobei die tragfähige Verbindung (6) zwischen Verbindungsteil (5) und Trägerteil (2) im Montagezustand eine kraftschlüssige Verbindung ist.

3. Wandhalter (1) nach Anspruch 1 oder 2,
wobei das Befestigungsschwert (4) zumindest abschnittsweise flächig ausgebildet ist, wobei die flächige Erstreckung des Befestigungsschwerts (4) in einer zur Trägerplatte (7) senkrechten Ebene liegt.

4. Wandhalter (1) nach Anspruch 3,
wobei im Montagezustand des Wandhalters (1) das Trägerteil (2) des Wandhalters (1) an einer vertikalen tragenden Konstruktion befestigt ist und die Trägerplatte (7) ebenfalls vertikal ausgerichtet ist, und
wobei die zur Trägerplatte (7) senkrechte Ebene, in der die flächige Erstreckung des Befestigungsschwerts (4) liegt, eine horizontale Ebene oder eine vertikale Ebene ist.

5. Wandhalter (1) nach einem der vorhergehenden Ansprüche,
wobei der Hintergriff (10) im Vormontagezustand des Wandhalters (1) eine formschlüssige Verbindung (6) zwischen Verbindungsteil (5) und Trägerteil (2) ausbildet und/oder
wobei der Hintergriff (10) im Montagezustand des Wandhalters (1) durch die von der Befestigungseinrichtung (3) ausgehende Andruckkraft kraftschlüssig zwischen Trägerplatte (7) und tragender Konstruktion eingeklemmt ist und eine kraftschlüssige Verbindung (6) zwischen Verbindungsteil (5) und Trägerteil (2) ausbildet.

6. Wandhalter (1) nach einem der vorhergehenden Ansprüche,
wobei das Verbindungsteil (5) einstückig mit dem Befestigungsschwert (4) ausgebildet ist.

7. Wandhalter (1) nach Anspruch 6,
wobei Verbindungsteil (5) und Befestigungsschwert (4) sich gemeinsam flächig erstrecken.

8. Wandhalter (1) nach einem der vorhergehenden Ansprüche,
wobei Trägerteil (2) und Befestigungsschwert (4) zusätzlich zum Verbindungsteil (5) über eine weitere Verbindung (11) miteinander verbunden sind.

9. Wandhalter (1) nach Anspruch 8,
wobei die weitere Verbindung (11) Trägerteil (2) und Befestigungsschwert (4) einstückig oder mehrteilig direkt oder mittelbar über ein oder mehrere weitere Verbindungsteile (12) miteinander verbindet.

10. Wandhalter (1) nach einem der vorstehenden Ansprüche,
wobei der Wandhalter (1) vollständig aus Metall gefertigt ist.

11. Wandhalter (1) nach einem der vorstehenden Ansprüche,
wobei der Wandhalter (1) vollständig aus Aluminium gefertigt ist.

12. Vorgehängte hinterlüftete Fassade mit einer Mehrzahl von an einer tragenden Konstruktion, insbesondere tragenden Wand, befestigten Wandhaltern (1) nach einem der vorhergehenden Ansprüche, wobei Verkleidungselemente der vorgehängten hinterlüfteten Fassade zumindest mittelbar an den Befestigungsschwertern (4) der Wandhalter (1) befestigt sind.

## Claims

1. Wall bracket (1) for a curtain-type rear-ventilated facade, comprising
a) a support member (2),
b) a fastening device (3) for fastening the support member (2) to a load-bearing structure, in particular a load-bearing wall,
c) a mounting blade (4), namely a fixing element designed to be at least partially flat, which is designed for at least indirect fastening of at least one cladding element of the rear-ventilated curtain wall, and
d) a connecting member (5) which is formed or attached to the mounting blade (4) on the one hand and is attached to the support member (2) via a connection (6) on the other hand,
e) whereby this connection (6) between the connecting member (5) and the support member (2) is designed to be captive in a pre-assembly state of the wall bracket (1) in which the support member (2) is not fastened to the load-bearing structure by means of the fastening device (3),
f) wherein the connection (6) between the connecting member (5) and the support member (2) in an assembled state of the wall bracket (1), in which the support member (2) is fastened to the load-bearing structure by means of the fastening device (3), is designed to be load-bearing for the rear-ventilated facade by the pressure force exerted by the fastening device (3) between the support member (2) and the load-bearing structure,
g) wherein the support member (2) comprises a support plate (7) with a first side (7a) facing the load-bearing structure in the assembled state and a second side (7b) facing away from the load-bearing structure in the assembled state,
h) wherein the connecting member (5) is designed to be flat at least in sections, and
i) wherein at least part of the flat extension of the connecting member (5) lies in a plane perpendicular or oblique to the support plate (7),
**characterised in that**
j) the connection (6) between the connecting member (5) and the support member (2) comprises a through-opening (9) in the support plate (7), which is penetrated by the connecting member (5) from the second side (7b) to the first side (7a) of the support plate (7), wherein an end section of the connecting member (5) forms an undercut engagement (10) on the first side (7a) of the support plate (7) over an edge of the opening (9).

2. Wall bracket (1) according to claim 1,
wherein the captive connection (6) between the connecting member (5) and the support member (2) is a form-fitting connection in the pre-assembly state and/or
wherein the load-bearing connection (6) between the connecting member (5) and the support member (2) is a friction-fit connection in the assembled state.

3. Wall bracket (1) according to claim 1 or 2,
wherein the mounting blade (4) is designed to be flat at least in sections, wherein the flat extension of the mounting blade (4) lies in a plane perpendicular to the support plate (7).

4. Wall bracket (1) according to claim 3,
Wherein, in the assembled state of the wall bracket (1), the support member (2) of the wall bracket (1) is attached to a vertical load-bearing structure and the support plate (7) is also aligned vertically, and
wherein the plane perpendicular to the support plate (7) in which the flat extension of the mounting blade (4) lies is a horizontal plane or a vertical plane.

5. Wall bracket (1) according to one of the preceding claims,
wherein, in the pre-assembly state of the wall bracket (1), the undercut engagement (10) forms a form-fitting connection (6) between the connecting member (5) and the support member (2) and/or
wherein, in the assembled state of the wall bracket (1), the undercut engagement (10) is clamped between the support plate (7) and the load-bearing structure by the pressure force exerted by the fastening device (3) and forms a friction-fit connection (6) between the connecting member (5) and the supporting part (2).

6. Wall bracket (1) according to one of the preceding claims,
wherein the connecting member (5) is formed integrally with the mounting blade (4).

7. Wall bracket (1) according to claim 6,
wherein the connecting member (5) and the mounting blade (4) extend together in a flat manner.

8. Wall bracket (1) according to one of the preceding claims,
wherein the support member (2) and the mounting blade (4) are connected to each other by a further connection (11) in addition to the connecting member (5).

9. Wall bracket (1) according to claim 8,
wherein the further connection (11) connects the support member (2) and the mounting blade (4) to each other in one piece or in several pieces, directly or indirectly via one or more further connecting members (12).

10. Wall bracket (1) according to one of the preceding claims,
wherein the wall bracket (1) is made entirely of metal.

11. Wall bracket (1) according to one of the preceding claims,
wherein the wall bracket (1) is made entirely of aluminium.

12. Curtain-type rear-ventilated facade with a plurality of wall brackets (1) according to one of the preceding claims, fastened to a load-bearing structure, in particular a supporting wall, wherein cladding elements of the curtain-type rear-ventilated facade are fastened at least indirectly to the mounting blades (4) of the wall brackets (1).

## Revendications

1. Support mural (1) pour une façade ventilée suspendue, comprenant
a) une élément de support (2),
b) un dispositif de fixation (3) pour fixer l'élément de support (2) à une structure porteuse, en particulier un mur porteur,
c) une lame de fixation (4), à savoir un élément de fixation au moins partiellement plat, qui est conçu pour la fixation au moins indirecte d'au moins un élément d'habillage de la façade ventilée suspendue, et
d) une pièce de liaison (5) qui est formée ou fixée d'une part à la lame de fixation (4) et qui est fixée d'autre part à l'élément porteur (2) par l'intermédiaire d'une liaison (6),
e) cette liaison (6) entre la pièce de liaison (5) et l'élément de support (2) étant conçue de manière imperdable dans un état de pré-montage du support mural (1) dans lequel l'élément de support (2) n'est pas fixé à la structure porteuse au moyen du dispositif de fixation (3),
f) la liaison (6) entre la pièce de liaison (5) et la pièce de support (2), dans un état de montage du support mural (1) dans lequel l'élément porteur (2) est fixé à la structure porteuse au moyen du dispositif de fixation (3), est conçue de manière à être résistante pour la façade ventilée grâce à la force de pression exercée par le dispositif de fixation (3) entre l'élément porteur (2) et la structure porteuse,
g) la élément de support (2) comprenant une plaque de support (7) avec un premier côté (7a) tourné vers la structure porteuse à l'état monté et un deuxième côté (7b) détourné de la structure porteuse à l'état monté,
h) la pièce de liaison (5) étant réalisé au moins par sections à plat, et
i) au moins une partie de l'extension plane de la pièce de liaison (5) se trouvant dans un plan perpendiculaire ou oblique par rapport à la plaque de support (7),
**caractérisé en ce que**
j) la liaison (6) entre la pièce de liaison (5) et la pièce de support (2) comprend une ouverture traversante (9) dans la plaque de support (7), qui est traversé par la pièce de liaison (5) depuis le deuxième côté (7b) vers le premier côté (7a) de la plaque de support (7), une partie d'extrémité de la pièce de liaison (5) forme, sur le premier côté (7a) de la plaque de support (7), une prise arrière (10) par rapport à une ouverture traversante (9).

2. Support mural (1) selon la revendication 1,
la liaison imperdable (6) entre la pièce de liaison (5) et la pièce de support (2) étant une liaison par complémentarité de forme à l'état prémonté et/ou
la liaison résistante (6) entre la pièce de liaison (5) et la pièce de support (2) étant une liaison par adhérence à l'état monté.

3. Support mural (1) selon la revendication 1 ou 2,
dans lequel la lame de fixation (4) est réalisée au moins par sections à plat, l'extension à plat de la lame de fixation (4) se trouvant dans un plan perpendiculaire à la plaque de support (7).

4. Support mural (1) selon la revendication 3,
dans lequel, à l'état monté du support mural (1), la élément de support (2) du support mural (1) est fixée à une structure porteuse verticale et la plaque de support (7) est également orientée verticalement, et
le plan perpendiculaire à la plaque de support (7), dans lequel se trouve l'extension plane de la lame de fixation (4), étant un plan horizontal ou un plan vertical.

5. Support mural (1) selon l'une des revendications précédentes,
dans lequel la prise arrière (10) forme, à l'état prémonté du support mural (1), une liaison par complémentarité de forme (6) entre la pièce de liaison (5) et la pièce de support (2) et/ou
dans lequel la prise arrière (10), à l'état monté du support mural (1), est serrée par adhérence entre la plaque de support (7) et la structure porteuse sous l'effet de la force de pression exercée par le dispositif de fixation (3) et forme une liaison par adhérence (6) entre la pièce de liaison (5) et la pièce de support (2).

6. Support mural (1) selon l'une des revendications précédentes,
dans lequel la pièce de liaison (5) est réalisée d'un seul tenant avec la lame de fixation (4).

7. Support mural (1) selon la revendication 6,
dans lequel la pièce de liaison (5) et la lame de fixation (4) s'étendent conjointement à plat.

8. Support mural (1) selon l'une des revendications précédentes,
dans lequel la pièce de support (2) et la lame de fixation (4) sont reliées entre elles par une autre liaison (11) en plus de la pièce de liaison (5).

9. Support mural (1) selon la revendication 8,
dans lequel l'autre liaison (11) relie la élément de support (2) et la lame de fixation (4) de manière monobloc ou en plusieurs parties, directement ou indirectement, par l'intermédiaire d'une ou plusieurs autres parties de liaison (12).

10. Support mural (1) selon l'une des revendications précédentes,
le support mural (1) étant entièrement fabriqué en métal.

11. Support mural (1) selon l'une des revendications précédentes,
le support mural (1) étant entièrement fabriqué en aluminium.

12. Façade ventilée suspendue comprenant une pluralité de supports muraux (1) fixés à une structure porteuse, en particulier à un mur porteur, selon l'une des revendications précédentes, les éléments de revêtement de la façade ventilée suspendue étant fixés au moins indirectement aux lames de fixation (4) des supports muraux (1).
